# FASCICULE DE BREVET EUROPEEN

(11) **EP 1 622 231 B1**
(45) Date de publication et mention de la délivrance du brevet: **14.05.2008**
(21) Numéro de dépôt: 05291436.3
(22) Date de dépôt: 01.07.2005
(51) Int. Cl.: H01R 13/58, H01R 13/658, H01R 13/56

(54) **Connecteur d'extrémité de faisceau électrique**
Verbinder für das Kabelbaumende
Connector for a wire harness end

(30) Priorité: 09.07.2004 FR 0407724
(43) Date de publication de la demande: 01.02.2006
(73) Titulaire: VALEO VISION, 93012 Bobigny Cédex (FR)
(72) Inventeur: Duarte, Marc, 93250 Villemomble (FR); Nicolai, Jean-Marc, 92400 Courbevoie (FR); Myotte, David, 93360 Neully Plaisance (FR); Govin, Fabrice, 92400 Courbevoie (FR)

(56) Documents cités:
- EP-A- 0 112 711
- EP-A- 0 525 518
- US-A- 4 619 494
- US-A- 4 629 276
- US-A- 5 584 727
- US-B1- 6 475 021
- US-B1- 6 644 999

## Description

La présente invention concerne un connecteur d'extrémité de faisceau électrique pour un module électronique ou une carte électronique. Elle trouve application particulièrement dans le cas de la connexion de modules électroniques contenus dans des boîtiers isolants, par exemple pour les projecteurs d'éclairage de véhicule.

Dans l'état de la technique, de tels modules électroniques sont connectés par exemple à un calculateur central, par l'intermédiaire d'un faisceau électrique, généralement composé d'une gaine de protection, et d'un groupe ou ensemble de conducteurs, parfois eux-mêmes isolés. Le plus souvent, la gaine de protection enferme aussi une tresse de blindage électromagnétique et, dans certaines applications qui peuvent influer sur l'environnement électromagnétique, un noyau de ferrite ou de plastoferrite entoure une partie de l'extension du faisceau.

Le problème à la base de l'invention consiste à assurer une connectique blindée entre un module électronique, comme un ensemble contenant une lampe au Xénon et un module électronique haute tension, ainsi qu'un module électronique de commande, en respectant les contraintes d'isolement haute tension, les contraintes liées aux normes électromagnétiques, et les contraintes d'encombrement mécanique.

Particulièrement, le problème se pose en ce que le faisceau électrique doit comporter à chacune de ces extrémités un connecteur destiné à venir s'engager mécaniquement et électriquement avec un connecteur réciproque sur le module électronique auquel il est connecté. Cette caractéristique de présence d'un connecteur sur le faisceau conduit à une augmentation de l'encombrement, et selon les orientations réciproques des connecteurs et du faisceau lui-même, l'encombrement peut augmenter considérablement.

Dans ce but de la réduction de l'encombrement de l'ensemble faisceau et connecteur, on sait produire des connecteurs qui se montent en prolongement du faisceau selon diverses orientations, qui sont choisis de façon à réduire cet encombrement dans l'habitacle d'un véhicule par exemple. Malheureusement, dans chaque étude particulière pour un module électronique déterminé et un environnement dans lequel le module se trouve placé, comme dans un véhicule automobile, il faut concevoir à nouveau à chaque fois le connecteur, et à tout le moins, la zone d'interface entre l'extrémité du faisceau et le connecteur lui-même.

Dans l'état de la technique, pour un même couple faisceau -- module électronique, il est classique de disposer d'une première référence pour un faisceau avec sortie à droite et d'une seconde référence pour un faisceau avec sortie à gauche. C'est notamment le cas pour l'équipement d'un projecteur de véhicule qui est destiné à équiper un projecteur à droite ou un projecteur gauche. La multiplication des références de composants est une source de difficultés et de coûts pour la production et la maintenance d'ensembles utilisant de tels faisceaux électriques.

Particulièrement, le choix d'une orientation optimisant l'encombrement peut aussi être contraint par une exigence supplémentaire de réduction de la longueur du faisceau électrique, qui concoure notamment à la diminution des pertes électriques, du rayonnement électromagnétique, du coût général de la connectique, et de son poids dans le véhicule. Il est donc particulièrement avantageux de prévoir une structure de connecteur qui permette de conserver tout au long de la conception du faisceau et du connecteur lui-même une latitude de choix de l'orientation relative du faisceau électrique et des connecteurs qui sont associés à ses extrémités.

Le document EP-A-0 712 711 décrit un connecteur d'extrémité pour faisceau électrique blindé correspondant au préambule de la revendication 1.

Pour résoudre les problèmes précités de l'état de la technique et atteindre les objectifs indiqués, la présente invention concerne un connecteur d'extrémité pour faisceau électrique blindé, comprenant un corps de connecteur comportant un boîtier de blindage en matériau conducteur, et caractérisé en ce qu'il comporte une pièce d'orientation apte à faire coopérer le boîtier et le corps avec des moyens de blindage du faisceau électrique et à assurer une orientation relative de l'extrémité du faisceau et du connecteur qui peut être sélectionnée de manière à réduire l'encombrement du faisceau électrique, du connecteur et d'un module électronique ou d'une carte électronique auquel est connecté le connecteur.

Selon un aspect de l'invention, la pièce d'orientation comporte une partie d'ancrage solidaire du corps du connecteur.

Selon un aspect de l'invention, la partie d'ancrage est constituée par une patte pénétrant dans un passage du corps du connecteur.

Selon un aspect de l'invention, le boîtier entoure un support de pattes ou zone de contact électriques.

Selon un aspect de l'invention, le boîtier est composé en deux parties dotées de moyens de solidarisation.

Selon un aspect de l'invention, le boîtier comporte une saillie du côté où les fils électriques du faisceau électrique s'interfacent avec le connecteur.

Selon un aspect de l'invention, le faisceau électrique comporte une tresse de blindage.

Selon un aspect de l'invention, le connecteur coopère avec une férule destinée à venir enserrer la tresse de blindage et une partie correspondante du corps du connecteur.

Selon un aspect de l'invention, la férule et ou la tresse de blindage coopèrent avec un dispositif de blindage associé au corps du connecteur.

Selon un aspect de l'invention, le dispositif de blindage coopère avec au moins une patte ou zone de contact électrique.

Selon un aspect de l'invention, le connecteur comporte au moins une première et une seconde parties de connexion.

Selon un aspect de l'invention, la pièce d'orientation fait coopérer deux demi coquilles du boîtier et le corps avec la tresse blindée.

D'autres caractéristiques et avantages de la présente invention seront mieux compris à l'aide de la description et des figures annexées parmi lesquelles :
-- la figure 1 représente un faisceau électrique dont les deux extrémités sont équipées d'un connecteur selon l'invention ;
-- la figure 2 représente une variante du premier mode de réalisation de l'invention;
-- les figures 3 à 5 représentent des variantes d'un même connecteur selon trois orientations différentes avec des pièces d'orientation différentes ;
-- les figures 6 à 8 représentent trois variantes d'un mode de réalisation d'un connecteur selon l'invention ;
-- la figure 9 représente un autre mode de réalisation d'un connecteur selon l'invention ;
-- les figures 10 à 12 représentent trois vues expliquant un autre mode de réalisation d'un connecteur selon l'invention.

À la figure 1, on a représenté un faisceau électrique 1 qui présente deux extrémités équipées d'un premier connecteur 2 et d'un second connecteur 3.

Les connecteurs 2 et 3 ont une forme sensiblement parallélépipédique dont la plus grande dimension est orientée dans la direction VC1 pour le premier connecteur 1 et dans la direction VC2 pour le second connecteur 3. Chaque extrémité du faisceau présente une orientation selon le vecteur VF1 et le vecteur VF2. On remarque que les orientations VF1 et VC1 du premier connecteur 2 et de la première extrémité du faisceau électrique 1, sont identiques. On remarque aussi que les orientations VF2 et VC2 du second connecteur 3 et de la seconde extrémité du faisceau électrique 1 sont dans le même plan et orthogonales.

Les premier 2 et second 3 connecteurs sont similaires et comportent deux demi coques 5 et 6 qui sont assemblées ensemble à l'aide de moyens de solidarisation connus de l'homme de métier. Chaque demi coque comme la demi coque 5 présente un ressort 7 qui est destiné à garantir la continuité du blindage du connecteur 2 avec le module (non représenté) électronique auquel il est mécaniquement et électriquement associé.

Le premier connecteur comporte aussi une pièce d'orientation 4 qui est destinée à devenir solitaire avec la partie supérieure de l'ensemble composé des deux demi coques 5 et 6. Pour réaliser cette solidarisation, la pièce d'orientation 4 est munie de pattes 8 et 9, et de deux autres pattes non visibles au dessin, mais symétriques des deux premières citées, et qui pénètrent dans des logements prévus à cet effet sur les demi coques 5 et 6. Dans un mode particulier de réalisation, la pièce d'orientation 4 concoure à la solidarisation des deux demi coques l'une avec l'autre.

On remarque que la pièce d'orientation présente des ouvertures latérales de sorte que quatre côtés peuvent être utilisés pour la sortie du faisceau 1. Particulièrement la pièce d'orientation présente deux grands côtés parallèles et deux petits côtés parallèles. Le faisceau électrique 1 sort du premier connecteur 2 par un petit côté. Le faisceau électrique 1 sort du second connecteur 3 par un grand côté.

Particulièrement, sur le second connecteur 3 à la figure 1, on a représenté une pièce 11 qui est aussi visible sur le premier connecteur 2 sous la référence 10. Cette pièce 10, 11 est une férule qui permet de réaliser un contact permanent mécanique et électrique entre une partie de tresse de blindage et les demi coquilles.

À la figure 2, on a représenté un mode particulier de réalisation d'un connecteur selon l'invention avec une extrémité 20 de faisceau électrique. L'extrémité de faisceau électrique 20 porte la férule 22 qui est descendue jusqu'à son extrémité de façon à venir enserrer systématiquement la partie de blindage du faisceau électrique, visible au dessin, ainsi qu'une patte 23 de continuité des masses électriques avec la tresse de blindage. La patte 23 est découpée dans le métal conducteur et conformée de façon à présenter une extrémité qui vient en appui sur une face 25 d'un support de pattes électriques. Plusieurs pattes électriques ont été représentées. Particulièrement aussi, on remarque à la référence 27 une partie de clipage solidaire de la demi coque 24 et qui sert à fixer une partie réciproque d'un connecteur disposé sur le module électronique auquel sera associé le faisceau électrique.

Aux figures 3 à 5, on a représenté 3 modes particuliers de réalisation d'une pièce d'orientation utile pour le connecteur de l'invention. À la figure 3, la pièce d'orientation est constituée de deux arcs respectivement 32 et 34 dont les extrémités pliées vers le capot 24 pénètrent dans des perçages de celui-ci et viennent s'y clipser.

À la figure 4, la pièce d'orientation est réduite à un seul arc 37 et la férule coopère avec la pièce d'orientation 36 pour maintenir un encombrement minimal tout en permettant la formation d'une extrémité en angle droit de l'extrémité du faisceau 20. L'arc 36 est solidarisé avec le boîtier 24 par des pattes 37 et 38 pénétrant dans des perçages de celui-ci. La pièce d'orientation est disposée sur le bord d'un petit côté du boîtier 24.

À la figure 5, on a représenté un autre mode de réalisation dans lequel la pièce d'orientation en forme d'arc 40 est disposée sur un grand côté du boîtier 24.

Pour mieux comprendre la disposition de l'invention, on a représenté une vue en éclaté d'un connecteur selon l'invention, mais dans un mode de réalisation où il comporte plus de pièce d'orientation et dans lequel l'orientation du faisceau électrique est perpendiculaire aux directions représentées dans les modes de réalisation précédents. La tresse blindée à l'extrémité du faisceau électrique 20 pénètre par dessous la férule de façon à venir enserrer une partie 48 du support des pattes électrique 48 du connecteur. Le boîtier du connecteur est composé, comme il a déjà été décrit, de deux demi coquilles 46 et 44 qui présentent des extensions 46a et 44a (Fig.6), en un matériau conducteur de sorte que les extensions 46a et 44a soient couvertes par la tresse blindée 20 elle-même entourée par la férule 22. Dans ce mode de réalisation, on réalise ainsi une continuité du blindage jusqu'au connecteur. Enfin, on a représenté une partie de verrouillage 50 qui vient se disposer en relation avec la demi coque 44 et le support 48 des pattes électriques.

À la figure 7, on a représenté un mode de réalisation avec une pièce d'orientation 50 unique à quatre fixations sur le boîtier 60 avec une sortie du faisceau électrique 20. Dans ce mode de réalisation, on a représenté le perçage 58 du boîtier 60 qui accueille une patte 56 sur une des extrémité de solidarisation de la pièce d'orientation 50. Le faisceau électrique 20 est orienté depuis un petit côté du boîtier et dans un plan perpendiculaire à la direction d'insertion du connecteur 60.

À la figure 8, on a représenté un autre mode de réalisation dans lequel, avec le même équipement, le faisceau électrique 20 est orienté depuis un grand côté du boîtier 65 et est toujours dans un plan perpendiculaire à la direction d'insertion du connecteur 60.

Dans un mode particulier de réalisation, la férule 22 est réalisée en une partie mécanique en aluminium souple.

Dans un mode particulier de réalisation, le boîtier 60 présente des extensions conductrices comme il a été représenté à la figure 6, il est lui-même réalisé entièrement en un matériau conducteur.

Dans un mode particulier de réalisation, l'invention met en oeuvre un dispositif de blindage, le connecteur de l'invention étant raccordé d'une part à une liaison véhiculant des signaux faiblement perturbateurs en termes de rayonnements électromagnétiques, et d'autre part une liaison véhiculant dès signaux rayonnant suffisamment perturbateurs pour perturber les signaux voisins sur leurs zones de contact. Dans ce cas, l'élément de blindage est destiné à venir entourer uniquement l'ensemble des zones de contacts perturbateurs de la première liaison permettant la connexion avec une tresse de blindage. Il en résulte que dans ce cas, il n'est pas indispensable de blinder les différents ensembles de zones de contact de la carte électronique à laquelle le connecteur est relié ultérieurement.

Dans une telle disposition, le connecteur de l'invention comporte un premier ensemble de zones de contact associé à la première liaison électrique raccordée à un connecteur récepteur sur le module ou la carte électronique associée. Le connecteur de l'invention comporte ensuite un second ensemble de zones de contact associé à la seconde liaison électrique et raccordé à un autre connecteur récepteur sur le module ou la carte électronique associée. Dans ce cas, la partie de blindage n'est appliquée que sur le premier ensemble de zones de contact.

À la figure 9, on a représenté un mode particulier de réalisation selon ce qui vient d'être défini. Dans ce type de connecteur, le faisceau électrique 62 est composé en au moins deux parties, une première partie qui est représentée par les trois fils 70 et une seconde partie qui est représentée par les deux fils 72. On a représenté l'invention dans le cas où une pièce d'orientation 64 permet une sortie par un grand côté du boîtier 65 du connecteur proprement dit.

Le premier ensemble de fils 70 est destiné à une liaison électrique de signaux fortement perturbateurs. Cet ensemble de fils 70 est donc entouré dans une tresse de blindage 66 et aboutit à un premier ensemble de zones de contact 70 sur le support 60 des pattes ou zones de contact.

Le second ensemble de fils 72 est destiné à une liaison électrique de signaux faiblement perturbateurs. Cet ensemble de fils 72 n'est donc pas inséré dans la tresse de blindage 66, mais peut être associé dans un faisceau unique, notamment à l'aide de frettes, ou encore à l'aide d'une gaine isolante venant par-dessus l'ensemble de la tresse de blindage 66 à l'intérieur de laquelle se trouve le premier ensemble de fils 70 et du second ensemble de fils 72. Grâce à la pièce d'orientation 64, le faisceau électrique ainsi qu'on l'a expliqué à l'aide des figures précédentes, prend une orientation perpendiculaire à l'orientation d'insertion des fils sur le support 60 des pattes ou zones de contact.

Particulièrement, une férule 68 est disposée autour d'une partie en excroissance du boîtier 60 de façon à venir enserrer la tresse de blindage 68 et, le cas échéant qui n'est pas représenté ici, avec un dispositif de blindage qui n'a pas besoin d'être étendu jusqu'au second ensemble de fils 72.

Pour assurer la connexion électrique du faisceau avec un module électrique ou une carte électronique, le boîtier de support des pattes ou zones de contact électriques 60 comporte :
-- une première partie de connexion 74, ici dotée au moins de trois pattes de connexion pour correspondre aux trois fils du premier ensemble 70 de fils, avec le cas échéant une patte supplémentaire de continuité de blindage, si un dispositif de blindage est prévu ;
-- une seconde partie de connexion 76, ici doté au moins d'un de pattes de connexion pour correspondre aux deux fils du second ensemble 72 de fils.

Aux figures 10 à 12, on a représenté un autre mode de réalisation d'un connecteur selon l'invention dans lequel la pièce d'orientation fait coopérer les deux parties du boîtier avec le corps et la tresse.

La figure 10 est un éclaté de montage dans lequel les principales pièces du connecteur sont visibles et particulièrement les demi coquilles 81 et 82, le corps 84 avec la partie de réception 86 des fils de la tresse de câblage, une partie de férule 83 et la pièce d'orientation 80 avec quatre orifices permettant deux fois quatre orientations d'une tresse de câblage non représentée. En effet, il est possible de diriger la tresse ou bien dans un plan vertical dans lequel les quatre orifices précités se trouvent ou bien dans la direction orthogonale à ce plan.

A la figure 11, on a représenté un connecteur monté en reprenant les mêmes références que celles de la figure 10. Le connecteur est ici vu depuis le module électronique sur lequel il est destiné à être connecté et on a représenté trois positions possibles de la tresse de câblage dans la position 88 ou 92 dans le plan vertical des quatre orifices de la pièce d'orientation ou dans la position 90 selon l'axe orthogonal précité. On remarque ici que l'engagement notamment des deux demi coquilles 81 et du corps du connecteur 84 à l'intérieur de la pièce d'orientation assure le maintien intégral du connecteur.

A la figure 12, dans laquelle les mêmes parties de connecteur portent les mêmes numéros de référence qu'aux figures précédentes, on a représenté le même connecteur vu du côté de la tresse de câblage dont les trois positions possibles 88 à 92 déjà représentées à la figure 11 ont été à nouveau rapportées. On remarque la disposition d'une pièce de clipage 94 destinée à venir s'engager dans une encoche convenable du connecteur réciproque (non représenté) d'accueil sur le module électronique (non représenté).

Dans la présente description, on n'a pas exposé de manière particulière pour connecter l'extrémité conductrice d'un fil électrique avec une patte ou zone de contact insérée dans le boîtier de support des pattes ou zone de contact comme le support 48 (figure 6). L'homme de métier sait réaliser une telle connexion électrique au moyen de soudage, de collage, ou encore d'enlèvement d'isolant avec une patte contact dont une extrémité présente une partie coupante destinée à venir couper l'isolant du fil électrique.

## Revendications

1. -- Connecteur d'extrémité pour faisceau électrique blindé, comprenant un corps de connecteur comportant un boîtier de blindage en matériau conducteur, **caractérisé en ce qu**'il comporte une pièce d'orientation (4, 30 ; 36 ; 40 ; 50 ; 64) apte à faire coopérer ledit boîtier- et ledit corps (5, 6 ; 24 ; 46, 44 ; 60) avec des moyens de blindage dudit faisceau électrique (1 ; 20 ; 62) et à assurer une orientation relative de l'extrémité du faisceau et dudit connecteur (2, 3) qui peut être sélectionnée de manière à réduire l'encombrement du faisceau électrique, du connecteur et d'un module électronique ou d'une carte électronique auquel est connecté ledit connecteur.

2. -- Connecteur selon la revendication 1, **caractérisé en ce qu**e la pièce d'orientation comporte au moins une partie d'ancrage qui la solidarise au corps du connecteur.

3. -- Connecteur selon l'une quelconque des revendications précédentes, **caractérisé en ce que** la partie d'ancrage est constituée par une patte pénétrant dans un passage du corps du connecteur.

4. -- Connecteur selon l'une quelconque des revendications. 1 à 3, **caractérisé en ce que** le boîtier entoure un support de pattes ou zone de contact électriques.

5. -- Connecteur selon l'une quelconque des revendications 1 à 4, **caractérisé en ce que** le faisceau électrique comporte une tresse de blindage (20 ; 66).

6. -- Connecteur selon la revendication 5, **caractérisé en ce que** le connecteur coopère avec une férule (10, 11 ; 22 ; 68) destinée. à venir enserrer la tresse de blindage et l'extension correspondante du corps du connecteur.

7. -- Connecteur selon la revendication 6, **caractérisé en ce que** la férule et/ou la tresse de blindage coopèrent avec un dispositif de blindage associé au corps du connecteur.

8. -- Connecteur selon l'une quelconque des revendications précédentes, **caractérisé en ce qu'**il comporte au moins une première et une seconde parties de connexion.

9. - Connecteur selon la revendication 5, **caractérisé en ce que** la pièce d'orientation (4, 80) fait coopérer deux demi coquilles (5 et 6 ; 81 et 82) du boîtier et le corps (84) avec la tresse blindée (88 - 92) et **en ce qu'**il comprend une férule (10, 11 ; 22 ; 68) destinée à assurer le contact entre la tresse de blindage et les deux demi coquilles (5, 6 ; 81, 82).

10. - Connecteur selon l'une quelconque des revendications précédentes, **caractérisé en ce que** ledit faisceau électrique comprend un premier ensemble de fils (70) destiné à une liaison électrique de signaux fortement perturbateurs, ledit premier ensemble de fils étant entouré par une tresse de blindage (66), et d'un second ensemble de fils (72) destiné à une liaison électrique de signaux faiblement perturbateurs, ledit boîtier comprenant une zone de contact électrique (60); comportant :
- une première partie de connexion (74), dotée de pattes de connexion pour correspondre aux fils dudit premier ensemble de fils (70), avec une patte supplémentaire de continuité de blindage, un dispositif de blindage entourant ladite première partie de connexion (74) ;
- une seconde partie de connexion (76), dotée de pattes de connexion pour correspondre aux fils du second ensemble de fils (72).

11. - Connecteur selon l'une quelconque des revendications précédentes, **caractérisé en ce que** la pièce d'orientation a une forme comprenant un arc (40).

12. - Connecteur selon la revendication précédente, **caractérisé en ce** la forme de la pièce d'orientation (32, 34; 50) comprend un arc supplémentaire, définissant ainsi quatre pattes et quatre ouvertures correspondant à quatre orientations relatives de l'extrémité du faisceau.

13. - Connecteur selon la revendication précédente, **caractérisé en ce que** le boîtier est composé de deux demi coquilles pourvues chacune de deux perçages, de sorte que chacune des pattes de la pièce d'orientation pénètre dans l'un des perçages.

14. - Connecteur selon l'une quelconque des revendications précédentes, **caractérisé en ce que** ledit connecteur est un connecteur de projecteur d'éclairage de véhicule automobile.

15. - Connecteur selon l'une quelconque des revendications précédentes, **caractérisé en ce que** le connecteur est destiné à assurer une connexion blindée respectant des contraintes de hautes tensions.

16. - Connecteur selon l'une quelconque des revendications précédentes, **caractérisé en ce que** le connecteur est un connecteur d'un ensemble comprenant une lampe au Xénon et un module électronique haute tension d'un véhicule automobile.

17. - Connecteur selon l'une quelconque des revendications précédentes, **caractérisé en ce que** la pièce d'orientation est d'un seul tenant.

## Claims

1. End connector for a shielded wiring harness, comprising a connector body comprising a shielding case made of conductive material, **characterised in that** it comprises an orientation component (4, 30; 36; 40; 50; 64) capable of making said case and said body (5, 6; 24; 46, 44; 60) cooperate with means of shielding said wiring harness (1; 20; 62) and of providing a relative orientation of the end of the harness and of said connector (2, 3) which can be selected so as to reduce the space requirement of the wiring harness, of the connector and of an electronic module or electronic card to which said connector is connected.

2. Connector according to claim 1, **characterised in that** the orientation component comprises at least one anchoring part which fixes it to the body of the connector.

3. Connector according to any one of the preceding claims, **characterised in that** the anchoring part consists of a tab going into a passage in the body of the connector.

4. Connector according to any one of claims 1 to 3, **characterised in that** the case surrounds an electrical contact area or tab support.

5. Connector according to any one of claims 1 to 4, **characterised in that** the wiring harness comprises a shielding braid (20; 66).

6. Connector according to claim 5, **characterised in that** the connector cooperates with a ferrule (10, 11; 22; 68) intended to grip the shielding braid and the corresponding extension of the connector body.

7. Connector according to claim 6, **characterised in that** the ferrule and/or the shielding braid cooperate with a shielding device associated with the connector body.

8. Connector according to any one of the preceding claims, **characterised in that** it comprises at least one first and one second connection part.

9. Connector according to claim 5, **characterised in that** the orientation component (4, 80) makes two half-shells (5 and 6; 81 and 82) of the case and the body (84) cooperate with the shielded braid (88 - 92), and **in that** it comprises a ferrule (10, 11; 22; 68) intended to ensure contact between the shielding braid and the two half-shells (5, 6; 81, 82).

10. Connector according to any one of the preceding claims, **characterised in that** said wiring harness comprising a first set of wires (70) intended for an electrical link of strongly interfering signals, said first set of wires being surrounded by a shielding braid (66), and a second set of wires (72) intended for an electrical link of weakly interfering signals, said case comprising an electrical contact area (60) comprising:
- a first connection part (74), provided with connection tabs to correspond to the wires of said first set of wires (70), with an additional shielding continuity tab, a shielding device surrounding said first connection part (74);
- a second connection part (76), provided with connection tabs to correspond to the wires of the second set of wires (72).

11. Connector according to any one of the preceding claims, **characterised in that** the orientation component has a shape comprising an arc (40).

12. Connector according to the preceding claim, **characterised in that** the shape of the orientation component (32, 34; 50) comprises an additional arc, thus defining four tabs and four openings corresponding to four relative orientations of the end of the harness.

13. Connector according to the preceding claim, **characterised in that** the case is composed of two half-shells, each provided with two holes so that each of the tabs of the orientation component enters one of the holes.

14. Connector according to any one of the preceding claims, **characterised in that** said connector is a connector for a motor vehicle headlight.

15. Connector according to any one of the preceding claims, **characterised in that** the connector is intended to ensure a shielded connection which complies with high-voltage constraints.

16. Connector according to any one of the preceding claims, **characterised in that** the connector is a connector for an assembly comprising a xenon lamp and a high-voltage electronic module of a motor vehicle.

17. Connector according to any one of the preceding claims, **characterised in that** the orientation component is made in one piece.

## Patentansprüche

1. Endverbinder für einen geschirmten Kabelbaum, der einen Verbinderkörper mit einem Abschirmgehäuse aus leitendem Material umfasst,
**dadurch gekennzeichnet, dass** er ein Orientierungsteil (4, 30; 36; 40; 50; 64) umfasst, das das Gehäuse und den Körper (5, 6; 24; 46, 44; 60) mit Abschirmmitteln des Kabelbaums (1; 20; 62) zusammenwirken lässt und eine relative Ausrichtung des Endes des Kabelbaums und des Verbinders (2, 3) sicherzustellen vermag, die so gewählt sein kann, dass der Platzbedarf des Kabelbaums, des Verbinders und eines elektronischen Moduls bzw. einer Platine, an das bzw. die der Verbinder angeschlossen ist, verringert wird.

2. Verbinder nach Anspruch 1,
**dadurch gekennzeichnet, dass** das Orientierungsteil wenigstens ein Verankerungsstück umfasst, das es mit dem Körper des Verbinders fest verbindet.

3. Verbinder nach einem der vorhergehenden Ansprüche,
**dadurch gekennzeichnet, dass** das Verankerungsstück von einer Klaue gebildet ist, die in einen Durchlass des Verbinderkörpers eindringt.

4. Verbinder nach einem der Ansprüche 1 bis 3,
**dadurch gekennzeichnet, dass** das Gehäuse einen Anschlussklemmenträger bzw. elektrischen Kontaktbereich umgibt.

5. Verbinder nach einem der Ansprüche 1 bis 4,
**dadurch gekennzeichnet, dass** der Kabelbaum ein Abschirmgeflecht (20; 66) aufweist.

6. Verbinder nach Anspruch 5,
**dadurch gekennzeichnet, dass** der Verbinder mit einer Hülse (10, 11; 22; 68) zusammenwirkt, die dazu bestimmt ist, das Abschirmgeflecht und den korrespondierenden Fortsatz des Verbinderkörper zu umschließen.

7. Verbinder nach Anspruch 6,
**dadurch gekennzeichnet, dass** die Hülse und/oder das Abschirmgeflecht mit einer dem Verbinderkörper zugeordneten Abschirmvorrichtung zusammenwirken.

8. Verbinder nach einem der vorhergehenden Ansprüche,
**dadurch gekennzeichnet, dass** er wenigstens ein erstes und ein zweites Anschlussteil umfasst.

9. Verbinder nach Anspruch 5,
**dadurch gekennzeichnet, dass** das Orientierungsteil (4, 80) zwei Schalenhälften (5 und 6; 81 und 82) des Gehäuses und den Körper (84) mit dem Abschirmgeflecht (88-92) zusammenwirken lässt, und dass er eine Hülse (10, 11; 22; 68) umfasst, die dazu bestimmt ist, den Kontakt zwischen dem Abschirmgeflecht und den beiden Schalenhälften (5, 6; 81, 82) herzustellen.

10. Verbinder nach einem der vorhergehenden Ansprüche,
**dadurch gekennzeichnet, dass** der Kabelbaum einen ersten Drahtsatz (70), der für eine elektrische Verbindung mit stark störenden Signalen bestimmt ist, wobei der erste Drahtsatz von einem Abschirmgeflecht (66) umgeben ist, und einen zweiten Drahtsatz (72) umfasst, der für eine elektrische Verbindung mit gering störenden Signalen bestimmt ist, wobei das Gehäuse einen elektrischen Kontaktbereich (60) umfasst, mit:
- einem ersten Anschlussteil (74), das zum Verbinden mit den Drähten des ersten Drahtsatzes (70) mit Anschlussklemmen versehen ist, mit einer zusätzlichen Klemme zur durchgehenden Abschirmung, wobei eine Abschirmvorrichtung das erste Anschlussteil (74) umgibt;
- einem zweiten Anschlussteil (76), das mit zu den Drähten des zweiten Drahtsatzes (72) korrespondierenden Anschlussklemmen versehen ist.

11. Verbinder nach einem der vorhergehenden Ansprüche,
**dadurch gekennzeichnet, dass** das Orientierungsteil eine einen Bogen (40) aufweisende Form hat.

12. Verbinder nach dem vorhergehenden Anspruch,
**dadurch gekennzeichnet, dass** die Form des Orientierungsteils (32, 34; 50) einen zusätzlichen Bogen aufweist, der auf diese Weise vier Arme und vier Öffnungen bildet, die vier relativen Ausrichtungen des Kabelbaumendes entsprechen.

13. Verbinder nach dem vorhergehenden Anspruch,
**dadurch gekennzeichnet, dass** das Gehäuse aus zwei Schalenhälften zusammengesetzt ist, die jeweils solchermaßen mit zwei Bohrungen versehen sind, dass jeder Arm des Orientierungsteils in eine der Bohrungen eindringt.

14. Verbinder nach einem der vorhergehenden Ansprüche,
**dadurch gekennzeichnet, dass** der Verbinder ein Verbinder für Kraftfahrzeugscheinwerfer ist.

15. Verbinder nach einem der vorhergehenden Ansprüche,
**dadurch gekennzeichnet, dass** der Verbinder dazu bestimmt ist, einen geschirmten Anschluss unter Beachtung der Erfordernisse bei hohen Spannungen herzustellen.

16. Verbinder nach einem der vorhergehenden Ansprüche,
**dadurch gekennzeichnet, dass** der Verbinder ein Verbinder für eine Einheit ist, die eine Xenon-Lampe und ein elektronisches Hochspannungsmodul eines Kraftfahrzeugs umfasst.

17. Verbinder nach einem der vorhergehenden Ansprüche,
**dadurch gekennzeichnet, dass** das Orientierungsteil einstückig ausgebildet ist.
